# EUROPÄISCHE PATENTSCHRIFT

(11) **EP 1 639 177 B1**
(45) Veröffentlichungstag und Bekanntmachung des Hinweises auf die Patenterteilung: **20.02.2013**
(21) Anmeldenummer: 04739761.7
(22) Anmeldetag: 09.06.2004
(51) Int. Cl.: A47L 15/00, D06F 39/00, D06F 33/02, D06F 35/00

(54) **VERFAHREN ZUR REINIGUNG VON WASSERFÜHRENDEN HAUSHALTREINIGUNGSGERÄTEN UND WASSERFÜHRENDES HAUSHALTREINIGUNGSGERÄT**
METHOD FOR CLEANING WATER-BEARING DOMESTIC CLEANING APPLIANCES AND WATER-BEARING DOMESTIC CLEANING APPLIANCE
PROCEDE DE NETTOYAGE D'APPAREILS DE NETTOYAGE DOMESTIQUE UTILISANT DE L'EAU ET APPAREIL DE NETTOYAGE DOMESTIQUES UTILISANT DE L'EAU

(30) Priorität: 23.06.2003 DE 10328071
(43) Veröffentlichungstag der Anmeldung: 29.03.2006
(73) Patentinhaber: BSH Bosch und Siemens Hausgeräte GmbH, 81739 München (DE)
(72) Erfinder: SECHELMANN, Christian, Eric, 14656 Brieselang (DE)
(86) Internationale Anmeldenummer: PCT/EP2004/006257
(87) Internationale Veröffentlichungsnummer: WO 2005/001189

(56) Entgegenhaltungen:
- WO-A-02/02857
- WO-A-02/12611
- DE-C- 19 742 282
- DE-U- 20 020 282
- FR-A- 2 754 184
- PATENT ABSTRACTS OF JAPAN Bd. 0143, Nr. 10 (C-0736), 4. Juli 1990 (1990-07-04) & JP 2 104396 A (MATSUSHITA ELECTRIC IND CO LTD), 17. April 1990 (1990-04-17)

## Beschreibung

Die Erfindung geht aus von einem Verfahren zur Steuerung eines programmgesteuerten wasserführenden Haushaltreinigungsgerätes, insbesondere einer Waschmaschine, mit einer Programmsteuereinrichtung, die eine Wasserzu- und Ablauflaufeinrichtung, eine Heizungseinrichtung und/oder eine Antriebseinrichtung ansteuert und die ferner die Dauer eines Programmabschnittes, den Wasserstand, die Heiztemperatur, die Antriebsdrehzahl und/oder die Dauer der Antriebsansteuerung steuert.

Derartige Verfahren zur Steuerung sind beispielweise bei einer Waschmaschine oder einer Geschirrspülmaschine allgemein gebräuchlich. Diese Verfahren sind für die zu reinigenden und/oder zu pflegenden Gegenstände ausgelegt. Bei Waschmaschinen sollen überwiegend Textilen und bei Geschirrspülmaschinen überwiegend Geschirr und Besteck gereinigt werden. Dabei sind diese Verfahren hinsichtlich der Verfahrensdauer und des Verbrauches an Wasser, Reinigungsmittel und Energie und hinsichtlich der Schonung des zu reinigenden Materials optimiert.

Zur Herstellung von Haushaltreinigungsgeräten werden Hilfsstoffe, wie beispielsweise Gleit- und Fügemittel oder Oberflächenpassivierungen, verwendet. Diese Hilfsstoffe können bei einer im Herstellungsablauf beinhalteten Geräteprüfung nicht vollständig entfernt werden. Es verbleiben daher noch geringe Rückstände dieser Hilfsstoffe innerhalb des Gerätes. Diese Hilfsstoffe sollen insbesondere von den während des ordnungsgemäßen Betriebs mit Wasser in Berührung kommenden Bauteilen vor einer bestimmungsgemäßen Inbetriebnahme des Haushaltreinigungsgerätes vollständig entfernt werden, damit die zu reinigenden Gegenstände nicht durch diese Hilfsstoffe verunreinigt werden. Deshalb wird der Bediener in den Gebrauchsanweisungen der Haushaltreinigungsgeräte darauf hingewiesen, dass das unbeladene Haushaltreinigungsgerät mit einem empfohlenen Programm, wie beispielsweise im Falle einer Waschmaschine dem Programm "Baumwolle", vor dem bestimmungsgemäßen Geräteeinsatz mindestens einmal mit Reinigungsmittel betrieben werden soll.

Die bestimmungsgemäßen Verfahren zum Reinigen und/oder Pflegen von Haushaltsgegenständen sind nicht für eine Reinigung der während des ordnungsgemäßen Betriebs mit Wasser in Berührung kommenden Bauteile eines Haushaltreinigungsgerätes ausgelegt und dafür optimiert. Daher verbrauchen solche Verfahren für die Reinigung von Bauteilen mehr Zeit, Wasser, Reinigungsmittel und/oder Energie als für eine solche spezielle Reinigung, insbesondere vor der Erst-Inbetriebnahme des Haushaltreinigungsgerätes, notwendig ist. Wenn ein Bediener die Gebrauchsanweisung nicht oder nur unvollständig beachtet, und der bestimmungsgemäße Gebrauch des Haushaltreinigungsgerätes erfolgt ohne vorherige Reinigung der während des ordnungsgemäßen Betriebs mit Wasser in Berührung kommenden Bauteile, können die zu reinigenden Gegenstände bei einer der ersten Reinigungsvorgänge durch die noch im Gerät verbliebenen Hilfsstoffe verunreinigt werden.

Aus DE 197 42 282 C1 ist ein Verfahren zum Ausspülen von Flusen aus einem Waschtrockner bekannt, die sich gegebenenfalls In einem Trocknungsablauf von Wäsche in dem Waschtrockner, insbesondere in einem Laugenbehälter und einer darin drehbar gelagerten Wäschetrommel, angesammelt haben. Der Benutzer des Waschtrockners hat die Möglichkeit ein Sonderprogramm mittels eines Bedienelementes auszuwählen. Das Sonderprogramm bewirkt ein Füllen des Laugenbehälters mit Wasser bis zu einem Füllstand, der an den unteren Rand der Wäschetrommel reicht, und ein Betreiben der Wäschetrommel mit einer erhöhten Drehzahl, um das Wasser im Laugenbehälter- und Wäschetrommelbereich zu verwirbeln. Nach einer vorbestimmten Dauer wird der Laugenbehälter bei drehender Trommel wieder entleert, bei dem die vorher abgelösten Flusen abgeführt werden.

Wie bei dem Verfahren gemäß DE 197 42 282 C1 weist die Waschmaschine gemäß JP 02 104 396 A ein Sonderprogramm zur Reinigung von wasserführenden Bauteilen auf, das der Benutzer durch eine spezielle Programmeingabe auswählen kann. Das Reinigungsprogramm beinhaltet einem Programmabschnitt Waschen, in dem die Bauteile mit Wasser und gegebenenfalls Reinigungsmittel unter Bewegung gereinigt werden. An diesen Programmabschnitt schließt sich ein Programmabschnitt Spülen an.

Darüber hinaus ist aus FR 2 754 184 A1 ein Verfahren zum Desinfizieren von Bauteilen, wie einer Wäschetrommel, eines Laugenbehälters und von Wasserwegen, einer Wasch - oder Geschirrspülmaschine bekannt. Zur Durchführung dieses Verfahrens ist eine Dosiereinrichtung für ein Desinfektionsmittel vorgesehen. Mit einer Pumpe wird das Desinfektionsmittel in einen Wasserweg der Wasch- oder Geschirrspülmaschine eingebracht. Das Desinfektionsmittel dient zur Beseitigung bzw. Entfernung von Keimen und Krankheitserregern.

Weiter sind Waschmaschinen aus WO 02/12611 A1 und WO 02/02857 A1 bekannt, die eine Anzeigeeinrichtung zur Ausgabe von Hinweisen zu Waschprogrammen und deren Verwendung haben. Bei der Waschmaschine nach WO 02/12611 A1 werden solche Hinweise auf der Anzeigeeinrichtung dargestellt, wenn der Benutzer eine sogenannte Hilfe-Taste betätigt. Eine Anzeige von Hinweisen auf Bedienungen bei der Wäschebeschickung erfolgt bei der Waschmaschine gemäß WO 02/02857 A1 automatisch nach einem Einschalten der Waschmaschine.

Daher liegt der Erfindung die Aufgabe zugrunde, ein Verfahren eines oben beschrieben Haushaltreinigungsgerätes anzugeben, welches für einen Bediener auch ohne vollständlgem Lesen der Gebrauchsanweisung sicherstellen soll, das die genannten Hilfsstoffe wirksam entfernt werden Bei diesem Programm soll eine Selbstreinigung Innerhalb einer kurzen Programmdauer und zugleich bei geringem Ressourceneinsatz, wie Wasser, Reinigungsmittel und Energie erfolgen.

Diese Aufgabe wird durch ein Verfahren mit den Merkmalen des Anspruchs 1 erfindungsgemäß gelöst. Zur Steuerung eines programmgesteuerten wasserführenden Haushaltreinigungsgerätes steuert die Programmsteuervorrichtung den Wasserzulauf, den Ablauf, den Wasserstand, die Antriebsdrehzahl und/oder die Dauer der Antriebsansteuerung innerhalb mindestens eines Programmabschnittes und/oder die Dauer mindestens eines Programmabschnittes derart, dass alle während des ordnungsgemäßen Betriebs mit Wasser in Berührung kommenden Bauteile mit Wasser und/oder Reinigungslösung in diesem Programmabschnitt benetzt werden. Nachfolgend wird dieses Verfahren als Selbstreinigungsprogramm bezeichnet.

Dieses erfindungsgemäße Verfahren für ein Haushaltreinigungsgerät ist speziell für die Reinigung der während des ordnungsgemäßen Betriebs mit Wasser in Berührung kommenden Bauteile optimiert. Somit können diese Bauteile in einer kürzeren Zeit gereinigt werden als mit einem Programm, das zur Reinigung von Haushaltsgegenständen (z. B. Wäsche) bestimmt ist. Diese Selbstreinigung soll vor der ersten Inbetriebnahme des Haushaltreinigungsgerätes erfolgen, um die herstellungsbedingt verbliebenen Hilfsstoffe zu entfernen. Falls während des bestimmungsgemäßen Betriebs des Haushaltreinigungsgerätes die wasserführenden Bauteile beispielsweise durch Hundehaare nach der Wäsche einer Hundedecke oder durch ein vergessenes Papier-Taschentuch stark verschmutzt werden, kann vorteilhafterweise wiederum das Selbstreinigungsprogramm durchgeführt werden.

Die Programmsteuereinrichtung erkennt ein Einschalten eines Haushaltreinigungsgerätes selbsttätig und bewirkt dann eine Ausgabe zur Aufforderung der Durchführung eines Selbstreinigungsprogramms. Gemäß vorteilhaften Weiterbildungen kann zusätzlich die Programmsteuereinrichtung weitere Ausgaben für ergänzende Aufforderungen zu Bedienhandlungen und/oder von Informationshinweisen bewirken, die zur Durchführung dieses Selbstreinigungsprogramms beachtet werden sollen. Vorteilhafterweiser kann auch der Hinweis auf die Dosiermenge eines Reinigungsmittels, dass bei der Selbstreinigung eingesetzt werden kann, ausgegeben werden. Die Dosiermenge ist speziell auf die bel der Selbstreinigung verwendete Wassermenge abgestimmt. Durch diese Zwangsführung kann vorteilhafterweise die Selbstreinigung des Haushaltreinigungsgerätes sichergestellt werden, auch ohne dass der Bediener die Gebrauchsanweisung vollständig gelesen hat. Damit eine Selbstreinigung nicht unnötigerweise nach jedem Einschalten des Haushaltreinigungsgerätes durchführt wird, erkennt die Programmsteuereinrichtung vorteilhafterweise ein erstmaliges Einschalten des Gerätes nach der Geräteherstellung, die sogenannte Erst-Inbetriebnahme. Danach wird keine Ausgabe zur Aufforderung der Durchführung des Selbstreinigungsprogramms durch die Programmsteuereinrichtung bei wiederholtem Einschalten des Haushaltreinigungsgerätes mehr ausgegeben.

Bei dem Verfahren zur Durchführung der Selbstreinigung eines Haushaltsreinlgungsgerätes nach einer weiteren Weiterbildung wird vorteilhafterweise der Programmparameter zur Steuerung des Wasserzulaufes so gewählt, dass gerade nur so viel Wasser zuläuft bzw. der Wasserstand im Gerät so gering ist, bei dem gerade alle während des ordnungsgemäßen Betriebs mit Wasser in Berührung kommenden Bauteile benetzt werden. Der Wasserstand bei der Waschmaschine kann so gering gewählt sein, dass eine Wäschetrommel gerade in das Wasser eintaucht. Im dem Falle, dass die Wäschetrommel Mittel zum Schöpfen des Wassers besitzt, ist ein Wasserstand bis zu den Schöpfmitteln ausreichend, Somit kann der Wasserstand noch weiter reduziert werden. Zusätzliche Wassermengen, wie sie für die Reinigung von beispielsweise Textilen in einer Waschmaschine benötigt werden, sind nicht erforderlich.

Das Verfahren zur Durchführung der Selbstreinigung für eine Waschmaschine beinhaltet die Wahl von weiteren vorteilhaften Programmparametem. Um eine kurze Dauer des Selbstreinigungsprogramms zu ermöglichen, hat sich eine Wahl der Temperatur von ca. 90 °C im Programmabschnitt Waschen als besonders vorteilhaft ergeben. Die vollständige Benetzung und somit die Reinigung der während des ordnungsgemäßen Betriebs mit Wasser in Berührung kommenden Bauteile einer Waschmaschine wird zusätzlich dadurch unterstützt, dass die Wäschetrommel bewegt wird und die Umfangsgeschwindigkeit der Wäschetrommel dabei größer als 1,1 m/s ist. Dabei erfolgt der Betrieb der Wäschetrommel intervallartig in wechselnden Drehrichtungen und/oder die Dauer der Antriebsteuerung beträgt in den Programmabschnitten Waschen und/oder Spülen mehr als 65%. Somit wird das in der Waschmaschine befindliche Wasser wirksam in Bewegung gehalten und die Hilfsstoffe von den Bauteilen abgetragen.

Das Selbstreinigungsprogramm verbraucht bei der Verwendung der vorstehend beschriebenen Parameter weniger Wasser, Reinigungsmittel und Energie als bisher bei der üblichen Verwendung eines bestimmungsgemäßen Programms des Haushaltreinigungsgerätes.

Zur Durchführung der Selbstreinigung besitzt das erfindungsgemäße wasserführende Haushaltreinigungsgerät eine Programmsteuereinrichtung, die Steuersignale für eine Wasserzu- und Ablauflaufeinrichtung, eine Heizungseinrichtung und/oder eine Antriebseinrichtung derart generiert, dass der Wasserzulauf, der Ablauf, der Wasserstand, die Temperatur, die Antriebsdrehzahl und/oder die Dauer der Antriebsansteuerung innerhalb mindestens eines Programmabschnittes und/oder die Dauer mindestens eines Programmabschnittes variierbar sind. Diese erfindungsgemäße Gestaltung eines wasserführenden Haushaltreinigungsgerätes eignet sich besonders gut für die Ausstattung einer Waschmaschine mit einem Selbstrenigungsprogramm.

Nachfolgend werden die Erfindung und deren vorteilhaften Weiterbildungen an Hand eines Ausführungsbeispiels für eine Waschmaschine näher erläutert.

Bei der Herstellung und Fertigung von Waschmaschinen werden Hilfsstoffe, wie beispielsweise ölhaltige Gleitmittel, verwendet. Die am Ende des Fertigungsprozesses einer jeden Waschmaschine durchgeführte Geräteprüfung enthält eine Funktions- und Sicherheitsüberprüfung der Waschmaschine. Diese Geräteprüfung ist in Bezug auf Dauer und Intensität nicht ausreichend, um alle Hilfsstoffe von den während des ordnungsgemäßen Betriebs mit Wasser in Berührung kommenden Bauteilen vollständig zu entfernen. Demgegenüber ist der bestimmungsgemäße Betrieb für die Reinigung und Pflege von Gegenständen, z. B. von Textilien in Waschmaschinen, ausgelegt und für die Selbstreinigung der Waschmaschine unter ökologischen und ökonomischen Gesichtspunkten nur bedingt geeignet.

Moderne Waschmaschinen besitzen eine Programmsteuereinrichtung, die unter anderem eine Wasserzu- und Ablaufeinrichtung, eine Heizungseinrichtung und eine Antriebseinrichtung steuert. Die Dauer eines Programmabschnittes, der Wasserstand, die Temperatur, die Antriebsdrehzahl und die Dauer der Antriebsansteuerung wird mit dieser Programmsteuereinrichtung gesteuert bzw. geregelt. Bei der Verwendung einer mikrocontrollergestützten Programmsteuereinrichtung mit entsprechenden Speichereinrichtungen kann die Programmgestaltung sehr variabel und preiswert gestaltet sein. Weiter besitzen moderne Waschmaschinen zu-nehmend vielfältigere Möglichkeiten für die Bedienung und die Programmauswahl. Statt bisher üblicher einfacher Programm-Drehwahlschalter werden mehr und mehr menügeführte Displays mit zugeordneten Eingabetasten verwendet. Die Anzahl der angebotenen Programme wird nicht mehr durch die Anzahl von Drehwählerpositionen oder durch die Größe der Speichereinrichtung beschränkt. Somit sind nun auch in einer Programmsteuereinrichtung Sonderprogramme möglich, wie beispielsweise ein Selbstreinigungsprogramm gemäß der Erfindung.

Die Programmsteuereinrichtung besitzt im allgemeinen einen Mikrokontroller mit flüchtigen (RAM) und nicht flüchtigen (ROM bzw. EEPROM) Speichereinrichtungen, die sowohl statisch als auch wiederbeschreibbar sein können. Die nicht flüchtigen Speichereinrichtungen haben nach einem Ausschalten der Waschmaschine den gleichen Informationsinhalt wie vor dem Ausschalten. Die Programmsteuereinrichtung ist so ausgeführt, dass das jeweils letzte vollständig ausgeführte Programm der Waschmaschine, beispielsweise das Durchführen der Geräteprüfung nach der Fertigung, in einer wiederbeschreibbaren nicht flüchtigen Speichereinrichtung ("letztes Programm") vermerkt wird. Nach einem Einschalten der Waschmaschine, das durch die Programmsteuereinrichtung erkannt wird (beispielsweise durch eine sogenannte "Power On" - Detektierung), überprüft die Programmsteuereinrichtung den Speichereintrag "letztes Programm". Nur bei dem erstmaligen Einschalten erkennt die Programmsteuereinrichtung als "letztes Programm" den Eintrag "Geräteprüfung nach der Fertigung" und bewirkt daraufhin eine Aufforderung beispielsweise auf dem Display einer Bedienblende: "Bitte führen Sie die Selbstreinigung der Waschmaschine durch. Um das Programm zu beginnen, drücken Sie START, sonst ABBRECHEN". Daran anschließend können weitere Hinweise ausgegeben werden, wie beispielsweise die Aufforderung, Waschmittel in die entsprechende Vorrichtung zu geben, oder die Angabe einer empfohlenen Waschmittelmenge. Falls der Bediener der Waschmaschine die Aufforderung mit "Abbrechen" quittiert, bewirkt die Programmsteuereinrichtung die Anzeige des bestimmungsgemäßen Programmangebots der Waschmaschine auf dem Display der Bedienblende, und der Bediener kann ein anderes Programm als die Selbstreinigung auswählen.

Nach der Durchführung der Selbstreinigung oder eines anderen Programms wird der entsprechende Programmname bzw. -code durch die Programmsteuereinrichtung in der Speichereinrichtung als "letztes Programm" eingetragen. Dadurch wird gewährleistet, dass nach einem erneuten Einschalten der Waschmaschine kein erneuter Hinweis auf die Selbstreinigung bewirkt wird. Dies geschieht auch dann, wenn als letztes gespeichertes Programm der Name irgendeines ordnungsgemäßen Arbeitsprogramms hinterlegt ist, z. B. "Buntwäsche 60 °C".

Damit eine Selbstreinigung auch unabhängig von der Erst-Inbetriebnahme der Waschmaschine durch den Bediener ausgewählt werden kann, wird die Selbstreinigung als ein weiteres Programm bzw. Sonderprogramm zu den bestimmungsgemäßen Programmen der Waschmaschine angeboten. Dies kann beispielsweise zur Reinigung der Maschine von Hunde- oder Katzenhaaren gewünscht sein.

Der Programmstart des Selbstreinigungsprogramms bewirkt einen Programmablauf für das Reinigen der während des ordnungsgemäßen Betriebs mit Wasser in Berührung kommenden Bauteile. Der Ablauf besteht aus den Abschnitten "Waschen" und "Spülen". In dem ersten Programmabschnitt Waschen bewirkt die Programmsteuereinrichtung die Ansteuerung der Wasserzulaufeinrichtung und überwacht zugleich den Wasserstand. Da Waschmaschinen im Allgemeinen mehrere Wasserzulaufwege enthalten, werden alle Zulaufeinrichtungen nacheinander angesteuert, so dass alle Wasserzulaufwege benetzt werden. Die Ansteuerung des gesamten Wasserzulaufes erfolgt, bis der Wasserstand eine Höhe erreicht hat, bei dem die Wäschetrommel gerade mit dem Wasser in Berührung kommt und die Heizeinrichtung ausreichend mit Wasser bedeckt ist. Während des Wasserzulaufes wird die Wäschetrommel bewegt, damit dabei bereits möglichst viele Bauteile mit Wasser in Berührung kommen. Daraufhin wird das Wasser auf eine Temperatur von ca. 90 °C aufgeheizt und die Wäschetrommel wird weiterhin bewegt. Dazu wird die Wäschetrommel mit wechselnden Drehrichtungen betrieben und das Verhältnis der Ansteuer- zur Programmabschnittsdauer des Antriebes ist größer als 65%, beispielsweise 70%.

Die Drehbewegung der Wäschetrommel erfolgt mit einer Umfangsgeschwindigkeit von mehr als 1,1 m/s. Besonders vorteilhaft hat sich ergeben, dass die Drehzahl der Wäschetrommel ca. 60 1/min beträgt; somit ergibt sich bei einem Trommeldurchmesser von ca. 470 mm eine Umfangsgeschwindigkeit von ca. 1,5 m/s. Bei dieser Trommeldrehzahl werden auch die Wäschetrommel und der Laugenbehälter gut mit Wasser in Berührung gebracht.

Die Selbstreinigung wird noch durch zugegebenes Reinigungsmittel unterstützt. Dazu ist gegenüber einer Reinigung von Textilen ein verminderter Einsatz an Reinigungsmitteln nötig. Die benötigte Menge an Waschmittel ergibt sich aus der geringeren, für die Selbstreinigung benötigten Wassermenge und der für den Reinigungsprozess erforderlichen Laugenkonzentration. Es hat sich herausgestellt, dass die Dauer des Programmabschnittes "Waschen" auf 20 min beschränkt werden kann, um eine ausreichende Selbstreinigung sicherzustellen. Die Programmsteuereinrichtung bewirkt am Ende des Programmabschnittes "Waschen" eine Ansteuerung der Ablaufeinrichtung, bis die Waschmaschine vollständig entleert ist. Durch das warme Wasser bzw. die warme Lauge werden in dieser Phase auch die Abwasserwege gereinigt.

An den Programmabschnitt "Waschen" schließt sich der Abschnitt "Spülen" an, der wieder aus den Schritten Wasserzulauf, Bewegung der Wäschetrommel mit wechselnden Drehrichtungen und dem Entleeren der Waschmaschine besteht. Beim Spülen ist der Wasserstand wieder nur so hoch, dass die Wäschetrommel gerade ins Wasser eintaucht. Das Spülen dient vor allem dazu, Reste des Reinigungsmittels bzw. der Lauge und/oder entstandenen Schaum zu beseitigen. Für die Selbstreinigung wird nur ein Spülablauf mit einer Dauer von ca. 5 Minuten benötigt, und während des Spülens wird das Wasser nicht zusätzlich erwärmt. Während des letzten Schrittes, dem Entleeren der Waschmaschine, wird der Antrieb nicht angesteuert. Auf das Abschleudern von Wasser kann verzichtet werden, da sich keine Textilen mit gebundenem Wasser in der Wäschetrommel befinden. Durch das vorstehend beschriebene Verfahren und mittels des wasserführenden Haushaltreinigungsgerätes, insbesondere einer Waschmaschine, das Mittel zur Durchführung dieses Verfahrens hat, wird der Bediener bei der Erst-Inbetriebnahme der Waschmaschine zwangsläufig darauf hingewiesen, eine Selbstreinigung der Waschmaschine vor einer bestimmungsgemäßen Benutzung durchzuführen. Weiterführend erfolgt die Selbstreinigung gemäß dem Verfahren innerhalb einer kurzen Dauer unter Verwendung von wenig Wasser, Reinigungsmittel und Energie.

Die Erfindung ist nicht auf das Ausführungsbeispiel beschränkt. Beispielsweise kann das erfindungsgemäße Selbstreinigungsprogramm auch bei einer Geschirrspülmaschine angewendet werden. Verwendete Merkmale der Waschmaschine sind sinngemäß auf die Merkmale der Geschirrspülmaschine übertragbar. Beispielweise kann der Antrieb einer Waschmaschine auch sinngemäß als eine Umwälzpumpe der Geschirrspülmaschine verstanden werden. Die bewegte Wäschetrommel der Waschmaschine kann im Falle der Geschirrspülmaschine als mindestens ein bewegter Sprüharm verstanden werden, wobei die jeweiligen vorteilhaften Umfangsgeschwindigkeiten der entsprechenden Bauteile sich unterscheiden werden.

## Patentansprüche

1. Verfahren zur Steuerung eines programmgesteuerten wasserführenden Haushaltreinigungsgerätes, in Form einer Waschmaschine oder einer Geschirrspülmaschine, mit einer Programmsteuereinrichtung, die eine Wasserzu- und Ablauflaufeinrichtung, eine Heizungseinrichtung und/oder eine Antriebseinrichtung ansteuert und die ferner die Dauer eines Programmabschnittes, den Wasserstand, die Temperatur, die Antriebsdrehzahl und/oder die Dauer der Antriebsansteuerung steuert, umfassend ein Selbstreinigungsprogramm, welches ein Programm zur Reinigung der während des ordnungsgemäßen Betriebs mit Wasser in Berührung kommenden Bauteile ist und bei welchem die Programmsteuervorrichtung den Wasserzulauf, den Ablauf, den Wasserstand, die Antriebsdrehzahl und/oder die Dauer der Antriebsansteuerung innerhalb mindestens eines Programmabschnittes und/oder die Dauer mindestens eines Programmabschnittes derart steuert, dass alle dieser während des ordnungsgemäβßen Betriebs mit wasser in Berührung Kommenden Bauteile in diesem Programmabschnitt benetzt werden,
**dadurch gekennzeichnet, dass**
die Programmsteuereinrichtung ein Einschalten des Haushaltreinigungsgerätes und das jeweils letzte vollständig ausgeführte Programm des Haushaltreinigungsgerätes erkennt und darauffolgend eine Aufforderung zur Durchführung des Selbstreinigungsprogramms ausgibt, wobei die Aufforderung nur ausgegeben wird, wenn als letztes Programm eine Geräteprüfung nach der Fertigung vermerkt ist.

2. Verfahren nach Anspruch 1, **dadurch gekennzeichnet, dass** das Selbstreinigungsprogramm als weiteres durch einen Bediener auswählbares Programm des Haushaltreinigungsgerätes bereitgestellt wird.

3. Verfahren nach Anspruch 1 oder 2, **dadurch gekennzeichnet, dass** die Programmsteuereinrichtung eine Ausgabe mindestens einer Aufforderung zu einer Bedienhandlung und/oder von Informationshinweisen bewirkt.

4. Verfahren nach Anspruch 3, **dadurch gekennzeichnet, dass** die Programmsteuereinrichtung eine Ausgabe eines Hinweises auf die benötigte Reinigungsmitteldosierung bewirkt.

5. Verfahren nach einem der vorstehenden Ansprüche, **dadurch gekennzeichnet, dass** das Selbstreinigungsprogramm nur nach dem erstmaligen Einschalten des Haushaltreinigungsgerätes durchgeführt wird.

6. Verfahren nach einem der vorstehenden Ansprüche, **dadurch gekennzeichnet, dass** die Reinigung aller während des ordnungsgemäßen Betriebs mit Wasser in Berührung kommenden Bauteile bei einem so geringem Wasserstand erfolgt, dass diese Bauteile gerade noch benetzt werden.

7. Verfahren nach einem der vorstehenden Ansprüche in einer Waschmaschine, **dadurch gekennzeichnet, dass** die Temperatur in einem Programmabschnitt Waschen ca. 90°C beträgt.

8. Verfahren, nach Anspruch 7, **dadurch gekennzeichnet, dass** die Antriebsdrehzahl für eine Wäschetrommel in Programmabschnitten Waschen und Spülen so gewählt ist, dass die Umfangsgeschwindigkeit der Wäschetrommel größer als 1,1 m/s ist.

9. Verfahren nach einem der Ansprüche 7 oder 8, **dadurch gekennzeichnet, dass** in den Programmabschnitten Waschen und Spülen die Wäschetrommel in wechselnden Drehrichtungen betrieben wird und/oder die Dauer der Antriebsansteuerung größer als 65% ist.

10. Verfahren nach einem der Ansprüche 7 bis 9, **dadurch gekennzeichnet, dass** die Waschmaschine im letzten Programmabschnitt entleert und dabei der Antrieb nicht angesteuert wird.

11. Wasserführendes Haushaltreinigungsgerät, in Form einer Waschmaschine oder einer Geschirrspülmaschine, zur Durchführung des Verfahrens nach einem der Ansprüche 1 bis 10 mit einer Wasserzulaufeinrichtung, einer Ablaufeinrichtung, einer Heizeinrichtung, einer Antriebseinrichtung und einer Programmsteuereinrichtung, durch die Steuersignale für die Wasserzu- und Ablauflaufeinrichtung, die Heizungseinrichtung und/oder die Antriebseinrichtung derart generierbar sind, dass der Wasserzulauf, der Ablauf, der Wasserstand, die Temperatur, die Antriebsdrehzahl und/oder die Dauer der Antriebsansteuerung innerhalb mindestens eines Programmabschnittes und/oder die Dauer mindestens eines Programmabschnittes variierbar sind, **dadurch gekennzeichnet, dass**
- dass die Programmsteuereinrichtung einen nicht flüchtigen, wiederbeschreibbaren Speicher beinhaltet, in welchem das jeweils letzte vollständig ausgeführte Programm des Haushaltsreinigungsgeräts vermerkt ist,
- dass die Programmsteuereinrichtung ein Mittel zur Erkennung eines Einschaltens des Haushaltreinigungsgeräts, ein Mittel zur Überprüfung des Eintrags des Speichers und ein Mittel zur Ausgabe einer Aufforderung zur Durchführung des Selbstreinigungsprogramms nach Anspruch 1,
- wobei die Programmsteuereinrichtung zur Erkennung des erstmaligen Einschaltens des Haushaltreinigungsgeräts nach der Geräteherstellung ausgebildet ist und so eingerichtet ist, dass die Aufforderung zur Durchführung des Selbstreinigungsprogramms nur ausgegeben wird, wenn als letztes Programm eine Geräteprüfung nach der Fertigung vermerkt ist.

## Claims

1. Method for controlling a program controlled water-conducting domestic cleaning appliance, in the form of a washing machine or a dishwasher, with a program control device which controls a water inflow device and an outflow device, a heating device and/or a drive device and which further controls the duration of a program segment, the water level, the temperature, the drive rotational speed and/or the duration of the drive activation, comprising a self-cleaning program, which is a program for cleaning the components coming into contact with water during normal operation and in which the program control device so controls the water inflow, the outflow, the water level, the drive rotational speed and/or the duration of the drive activation within at least one program segment and/or the duration of at least one program segment that all these components coming into contact with water during normal operation are wetted in this program segment, **characterised in that** the program control device recognises switching-on of the domestic cleaning appliance and the respective last completely executed program of the domestic cleaning appliance and subsequent thereto issues a demand for performance of the self-cleaning program, wherein the demand is issued only when an appliance check after production is recorded as the last program.

2. Method according to claim 1, **characterised in that** the self-cleaning program is additionally provided by a user-selectable program of the domestic cleaning appliance.

3. Method according to claim 1 or 2, **characterised in that** the program control device causes output of at least one demand for an operating action and/or of informatory notifications.

4. Method according to claim 3, **characterised in that** the program control device causes issue of a notification with respect to the required dosing of cleaning agent.

5. Method according to any one of the preceding claims, **characterised in that** the self-cleaning program is performed only after switching-on of the domestic cleaning appliance for the first time.

6. Method according to any one of the preceding claims, **characterised in that** the cleaning of all components coming into contact with water during normal operation takes place with such a low water level that these components are only just wetted.

7. Method according to any one of the preceding claims in a washing machine, **characterised in that** the temperature in a program segment of washing is approximately 90° C.

8. Method according to claim 7, **characterised in that** the drive rotational speed for a laundry drum in program segments of washing and rinsing is so selected that the circumferential speed of the laundry drum is greater than 1.1 m/s.

9. Method according to one of claims 7 and 8, **characterised in that** in the program segments of washing and rinsing the laundry drum is operated in alternating directions of rotation and/or the duration of the drive activation is greater than 65%.

10. Method according to any one of claims 7 to 9, **characterised in that** the washing machine is emptied in the last program segment and **in that** case the drive is not activated.

11. Water-conducting domestic appliance, in the form of a washing machine or a dishwasher, for performing the method according to any one of claims 1 to 10, with a water inflow device, an outflow device, a heating device, a drive device and a program control device, by which control signals for the water inflow device and outflow device, the heating device and/or the drive device can be generated in such a manner that the water inflow, the outflow, the water level, the temperature, the drive rotational speed and/or the duration of the drive activation are variable within at least one program segment and/or the duration of at least one program segment is variable, **characterised in that**
- the program control device includes a non-volatile rewritable memory in which the respective last completely executed program of the domestic cleaning appliance is recorded,
- the program control device comprises means for recognising switching-on of the domestic cleaning appliance, means for checking registration of the memory and means for issue of a demand for performance of the self-cleaning program according to claim 1,
- wherein the program control device is constructed for recognising switching-on of the domestic cleaning appliance for the first time after production of the appliance and is so arranged that the demand for performance of the self-cleaning program is issued only when an appliance check after production is recorded as the last program.

## Revendications

1. Procédé de commande d'un appareil de nettoyage domestique à circulation d'eau commandé par programme, sous forme d'un lave-linge ou d'un lave-vaisselle, comprenant un dispositif de commande à programme qui commande un dispositif d'arrivée d'eau et d'évacuation d'eau, un dispositif de chauffage et/ou un dispositif d'entraînement et qui commande en outre la durée d'une section de programme, le niveau d'eau, la température, la vitesse d'entraînement et/ou la durée de la commande d'entraînement, comportant un programme d'auto-nettoyage, lequel est un programme destiné au nettoyage des composants venant en contact avec l'eau pendant le fonctionnement correct et lors duquel le dispositif de commande à programme commande l'arrivée d'eau, l'évacuation, le niveau d'eau, la vitesse d'entraînement et/ou la durée de la commande d'entraînement pendant au moins une section de programme et/ou la durée au moins d'une section de programme de manière à ce que tous les composants venant en contact avec l'eau pendant le fonctionnement correct soient mouillés lors de cette section de programme,
**caractérisé en ce que**
le dispositif de commande à programme identifie une mise en marche de l'appareil de nettoyage domestique et le dernier programme respectivement exécuté complètement de l'appareil de nettoyage domestique et **en ce que**, suite à cela, il sort une demande de réalisation du programme d'auto-nettoyage, la demande n'étant sortie que lorsqu'une vérification d'appareil après la fabrication est notée comme dernier programme.

2. Procédé selon la revendication 1, **caractérisé en ce que** le programme d'auto-nettoyage est fourni comme programme supplémentaire, sélectionnable par un opérateur, de l'appareil de nettoyage domestique.

3. Procédé selon la revendication 1 ou 2, **caractérisé en ce que** le dispositif de commande à programme provoque une sortie au moins d'une demande concernant une action de commande et/ou des indications d'informations.

4. Procédé selon la revendication 3, **caractérisé en ce que** le dispositif de commande à programme provoque une sortie d'une indication concernant le dosage nécessaire du produit de nettoyage.

5. Procédé selon l'une quelconque des revendications précédentes, **caractérisé en ce que** le programme d'auto-nettoyage est réalisé seulement après la mise en marche initiale de l'appareil de nettoyage domestique.

6. Procédé selon l'une quelconque des revendications précédentes, **caractérisé en ce que** le nettoyage de tous les composants venant en contact avec l'eau pendant le fonctionnement correct est réalisé lors d'un niveau d'eau moindre, de façon à ce que ces composants soient encore juste mouillés.

7. Procédé selon l'une quelconque des revendications précédentes dans un lave-linge, **caractérisé en ce que** la température est d'env. 90°C dans une section de programme Laver.

8. Procédé selon la revendication 7, **caractérisé en ce que** la vitesse d'entraînement pour un tambour à linge est sélectionnée de telle manière aux sections de programme Laver et Rincer que la vitesse circonférentielle du tambour à linge est supérieure à 1,1 m/s.

9. Procédé selon l'une quelconque des revendications 7 ou 8, **caractérisé en ce que** lors des sections de programme Laver et Rincer, le tambour à linge est entraîné dans des sens de rotation alternants et/ou la durée de la commande d'entraînement est supérieure à 65%.

10. Procédé selon l'une quelconque des revendications 7 à 9, **caractérisé en ce que** le lave-linge est vidangé lors de la dernière section de programme et **en ce que** l'entraînement n'est pas commandé lors de cette vidange.

11. Appareil de nettoyage domestique à circulation d'eau, sous forme d'un lave-linge ou d'un lave-vaisselle, pour la réalisation du procédé selon l'une quelconque des revendications 1 à 10, comprenant un dispositif d'arrivée d'eau, un dispositif d'évacuation, un dispositif de chauffage, un dispositif d'entraînement et un dispositif de commande à programme, au moyen desquels les signaux de commande pour le dispositif d'arrivée d'eau et d'évacuation d'eau, pour le dispositif de chauffage et/ou le dispositif d'entraînement peuvent être générés de manière à ce que l'arrivée d'eau, l'évacuation, le niveau d'eau, la température, la vitesse d'entraînement et/ou la durée de la commande d'entraînement pendant au moins d'une section de programme et/ou la durée au moins d'une section de programme soient variables,
**caractérisé en ce que**
- le dispositif de commande à programme comprend une mémoire réinscriptible, non volatile, dans laquelle le dernier programme respectivement exécuté complètement de l'appareil de nettoyage domestique est noté,
- le dispositif de commande à programme comprend un moyen d'identification d'une mise en marche de l'appareil de nettoyage domestique, un moyen de vérification de l'entrée de la mémoire et un moyen de sortie d'une demande pour la réalisation du programme d'auto-nettoyage selon la revendication 1,
- le dispositif de commande à programme étant réalisé pour identifier la mise en marche initiale de l'appareil de nettoyage domestique après la fabrication de l'appareil, et étant configuré de manière à ce que la demande pour la réalisation du programme d'auto-nettoyage ne soit sortie que lorsqu'une vérification d'appareil après la fabrication est notée comme dernier programme.
